# EUROPÄISCHE PATENTSCHRIFT

(11) **EP 2 077 388 B1**
(45) Veröffentlichungstag und Bekanntmachung des Hinweises auf die Patenterteilung: **01.12.2010**
(21) Anmeldenummer: 09150134.6
(22) Anmeldetag: 07.01.2009
(51) Int. Cl.: F02M 25/07, F01P 11/04, F02F 1/24

(54) **Kombination mit Zylinderkopf und Zylinderblock und Verwendung einer derartigen Kombination**
Combination with cylinder head and cylinder block and usage of such a combination
Assemblage d'une culasse et d'un bloc moteur et son utilisation.

(30) Priorität: 07.01.2008 EP 08100146; 07.01.2008 EP 08100147
(43) Veröffentlichungstag der Anmeldung: 08.07.2009
(73) Patentinhaber: Ford Global Technologies, LLC, Dearborn, MI 48126 (US)
(72) Erfinder: Kuhlbach, Kai, 51427 Bergisch Gladbach (DE); Steiner, Bernd, 51467 Bergisch-Gladbach (DE)
(74) Vertreter: Drömer, Hans-Carsten

(56) Entgegenhaltungen:
- EP-A- 1 006 272
- EP-A- 1 154 144
- EP-A- 2 077 385
- EP-A- 2 077 387
- DE-A1- 2 802 095
- FR-A- 2 738 289
- JP-A- 2002 285 915

## Beschreibung

Die Erfindung betrifft eine Kombination mit Zylinderkopf und Zylinderblock und einem zumindest teilweise im Zylinderkopf integrierten Kühlmittelmantel für eine Brennkraftmaschine mit mindestens zwei Zylindern gemäß dem Oberbegriff des Anspruchs 1.

Des Weiteren betrifft die Erfindung die Verwendung einer derartigen Kombination.

Brennkraftmaschinen verfügen über einen Zylinderblock und einen Zylinderkopf, die zur Ausbildung der einzelnen Zylinder d. h. Brennräume an einer Montage-Stirnseite miteinander verbunden werden.

Der Zylinderblock weist zur Aufnahme der Kolben bzw. der Zylinderrohre eine entsprechende Anzahl an Zylinderbohrungen auf. Die Kolben werden axial beweglich in den Zylinderrohren geführt und bilden zusammen mit den Zylinderrohren und dem Zylinderkopf die Brennräume der Brennkraftmaschine aus.

Der Zylinderkopf dient häufig auch zur Aufnahme des Ventiltriebs. Um den Ladungswechsel zu steuern, benötigt eine Brennkraftmaschine Steuerorgane und Betätigungseinrichtungen zur Betätigung dieser Steuerorgane. Im Rahmen des Ladungswechsels erfolgt das Ausschieben der Verbrennungsgase über die Auslaßöffnungen der Zylinder und das Füllen des Brennraums d.h. das Ansaugen des Frischgemisches bzw. der Frischluft über die Einlaßöffnungen. Zur Steuerung des Ladungswechsels werden bei Viertaktmotoren nahezu ausschließlich Hubventile als Steuerorgane verwendet, die während des Betriebs der Brennkraftmaschine eine oszillierende Hubbewegung ausführen und auf diese Weise die Ein- und Auslaßöffnungen freigeben und verschließen. Der für die Bewegung der Ventile erforderliche Ventilbetätigungsmechanismus einschließlich der Ventile selbst wird als Ventiltrieb bezeichnet.

Es ist die Aufgabe des Ventiltriebs die Einlaß- und Auslaßöffnungen der Brennkammer rechtzeitig freizugeben bzw. zu schließen, wobei eine schnelle Freigabe möglichst großer Strömungsquerschnitte angestrebt wird, um die Drosselverluste in den ein- bzw. ausströmenden Gasströmungen gering zu halten und eine möglichst gute Füllung des Brennraumes mit Frischgemisch bzw. ein effektives d.h. vollständiges Abführen der Abgase zu gewährleisten. Nach dem Stand der Technik werden daher auch zunehmend zwei oder mehr Einlaß- bzw. Auslaßöffnungen vorgesehen.

Die Einlaßkanäle, die zu den Einlaßöffnungen führen, und die Auslaßkanäle bzw. Abgasleitungen, die sich an die Auslaßöffnungen anschließen, sind nach dem Stand der Technik zumindest teilweise im Zylinderkopf integriert. Weisen die Zylinder mehr als eine Auslaßöffnung auf, werden die Abgasleitungen eines einzelnen Zylinders häufig - innerhalb des Zylinderkopfes - zu einer dem Zylinder zugehörigen Teilabgasleitung zusammengeführt, wobei diese Teilabgasleitungen dann außerhalb des Zylinders zu einer einzelnen Gesamtabgasleitung zusammengeführt werden. Die Zusammenführung der Abgasleitungen bis hin zur Gesamtabgasleitung wird im Allgemeinen und im Rahmen der vorliegenden Erfindung als Abgaskrümmer bzw. Krümmer bezeichnet.

Stromabwärts des Krümmers werden die Abgase dann gegebenenfalls der Turbine eines Abgasturboladers und/oder einem oder mehreren Abgasnachbehandlungssystemen zugeführt.

Dabei ist man zum einen bemüht, die Turbine möglichst nahe am Auslaß der Brennkraftmaschine anzuordnen, um auf diese Weise die Abgasenthalpie der heißen Abgase optimal nutzen zu können und ein schnelles Ansprechverhalten des Turboladers zu gewährleisten. Zum anderen soll auch der Weg der heißen Abgase zu den verschiedenen Abgasnachbehandlungssystemen möglichst kurz sein, damit den Abgasen wenig Zeit zur Abkühlung eingeräumt wird und die Abgasnachbehandlungssysteme möglichst schnell ihre Betriebstemperatur bzw. Anspringtemperatur erreichen, insbesondere nach einem Kaltstart der Brennkraftmaschine.

In diesem Zusammenhang ist man daher grundsätzlich bemüht, die thermische Trägheit des Teilstücks der Abgasleitung zwischen Auslaßöffnung am Zylinder und Abgasnachbehandlungssystem bzw. zwischen Auslaßöffnung am Zylinder und Abgasturbolader zu minimieren, was durch Reduzierung der Masse und der Länge dieses Teilstückes erreicht werden kann.

Um die zuvor genannten Ziele zu erreichen, wird der Abgaskrümmer nach dem Stand der Technik zumindest teilweise im Zylinderkopf integriert. Ein Zylinderkopf, bei dem sich an jede Auslaßöffnung eine Abgasleitung anschließt und die Abgasleitungen der Zylinder innerhalb des Zylinderkopfes zu einer Gesamtabgasleitung zusammenführen, weist einen vollständig im Zylinderkopf integrierten Krümmer auf, siehe z.B EP 1 006 272 A2.

Die bei der Verbrennung durch die exotherme, chemische Umwandlung des Kraftstoffes freigesetzte Wärme wird teilweise über die den Brennraum begrenzenden Wandungen an den Zylinderkopf und den Zylinderblock und teilweise über den Abgasstrom an die angrenzenden Bauteile und die Umgebung abgeführt. Um die thermische Belastung des Zylinderkopfes in Grenzen zu halten, muß ein Teil des in den Zylinderkopf eingeleiteten Wärmestromes dem Zylinderkopf wieder entzogen werden.

Grundsätzlich besteht die Möglichkeit, die Kühlung in Gestalt einer Luftkühlung oder einer Flüssigkeitskühlung auszuführen. Aufgrund der wesentlichen höheren Wärmekapazität von Flüssigkeiten gegenüber Luft können mit der Flüssigkeitskühlung wesentlich größere Wärmemengen abgeführt werden als dies mit einer Luftkühlung möglich ist.

Die Flüssigkeitskühlung erfordert die Ausstattung der Brennkraftmaschine bzw. des Zylinderkopfes und des Zylinderblocks mit einem Kühlmittelmantel d.h. die Anordnung von das Kühlmittel durch den Zylinderkopf führenden Kühlmittelkanälen, was eine komplexe Struktur der Zylinderkopfkonstruktion bedingt. Dabei wird der mechanisch und thermisch hochbelastete Zylinderkopf durch das Einbringen der Kühlmittelkanäle einerseits in seiner Festigkeit geschwächt. Andererseits muß die Wärme nicht wie bei der Luftkühlung erst an die Zylinderkopfoberfläche geleitet werden, um abgeführt zu werden. Die Wärme wird bereits im Inneren des Zylinderkopfes bzw. Blocks an das Kühlmittel, in der Regel mit Additiven versetztes Wasser, abgegeben. Das Kühlmittel wird dabei mittels einer im Kühlkreislauf angeordneten Pumpe gefördert, so dass es im Kühlmittelmantel zirkuliert. Die an das Kühlmittel abgegebene Wärme wird auf diese Weise aus dem Inneren des Zylinderkopfes abgeführt und in einem Wärmetauscher dem Kühlmittel wieder entzogen.

Ein Zylinderkopf mit zumindest teilweise integriertem Abgaskrümmer ist thermisch hoch belastet, insbesondere, wenn die Brennkraftmaschine eine aufgeladene Brennkraftmaschine ist, weshalb nach dem Stand der Technik in der Regel eine Flüssigkeitskühlung gewählt wird und ein Kühlmittelmantel im Zylinderkopf integriert wird.

Moderne Brennkraftmaschinen werden darüber hinaus zunehmend mit einer Abgasrückführung (AGR) ausgestattet. Die Abgasrückführung d.h. die Rückführung von Verbrennungsgasen von der Abgasseite auf die Ansaugseite der Brennkraftmaschine wurde als zielführend erkannt, um zukünftige Grenzwerte für Schadstoffemissionen einzuhalten, insbesondere die Grenzwerte für Stickoxidemissionen. Da die Bildung der Stickoxide nicht nur einen Luftüberschuß, sondern auch hohe Temperaturen erfordert, besteht ein Konzept zur Senkung der Stickoxidemissionen darin, Verbrennungsprozesse d. h. -verfahren mit niedrigeren Verbrennungstemperaturen zu entwickeln, wobei die Abgasrückführung ein Mittel ist zur Senkung der Temperaturen.

Mit zunehmender Abgasrückführrate können die Stickoxidemissionen deutlich gesenkt werden. Die Abgasrückführrate X_{AGR} bestimmt sich dabei wie folgt: ${x}_{AGR} = {m}_{AGR} / \left({m}_{AGR}+{m}_{Frischluft}\right)$
wobei m_{AGR} die Masse an zurückgeführtem Abgas und m_{Frischluft} die zugeführte und gegebenenfalls komprimierte Frischluft bzw. Ladeluft bezeichnet.

Die Abgasrückführung eignet sich bei Dieselmotoren auch zur Reduzierung der Emissionen an unverbrannten Kohlenwasserstoffen im Teillastbereich und bei Ottomotoren zur Verringerung des Kraftstoffverbrauchs durch Reduzierung der Drosselverluste.

Um eine deutliche Senkung der Stickoxidemissionen - insbesondere im Schichtladebctrieb direkteinspritzender Brennkraftmaschinen - zu erreichen, sind hohe Abgasrückführraten erforderlich, die in der Größenordnung von X_{AGR} ≈ 50% bis 70% liegen können.

Zur Realisierung dieser hohen Rückführraten ist eine Kühlung des rückzuführenden Abgases d. h. eine Verdichtung des Abgases durch Kühlung zwingend erforderlich. Die Dichte des rückgeführten Abgases nimmt infolge der Kühlung zu.

Eine Brennkraftmaschine, die im Einlaßbereich mit mindestens einer Ansaugleitung zur Versorgung der Zylinder mit Frischluft bzw. Frischgemisch und einem Abgasabführsystem zum Abführen der Abgase ausgestattet ist, weist zur Rückführung des Abgases in der Regel mindestens eine Leitung auf, die aus dem Abgasabführsystem abzweigt, in den Einlaßbereich wieder einmündet und auch als Abgasrückführleitung bezeichnet wird.

In der Abgasrückführleitung ist in der Regel aus den oben genannten Gründen eine externe Kühlvorrichtung vorgesehen, mit der die Temperatur im heißen Abgasstrom gesenkt wird, wodurch die Dichte der Abgase erhöht wird. Die Temperatur der Zylinderfrischladung, die sich bei der Mischung der Frischluft mit den rückgeführten Abgasen einstellt, wird hierdurch ebenfalls gesenkt, wodurch die Kühlvorrichtung der Abgasrückführung zu einer besseren Füllung des Brennraums beiträgt. In der Regel wird eine Flüssigkeitskühlung verwendet.

Zur Realisierung einer Flüssigkeitskühlung verfügt die Kühlvorrichtung über einen Einlaß und einen Auslaß für die Kühlflüssigkeit, wobei die Kühlflüssigkeit die Abgasrückführleitung, welche das Abgas durch die Kühlvorrichtung hindurchführt, vorzugsweise einem Kühlmittelmantel ähnlich umgibt bzw. umströmt. Das Kühlmittel bzw. die Kühlflüssigkeit entzieht dem Abgasstrom die Wärme dabei nach dem Prinzip eines Wärmetauschers und zwar sowohl durch Wärmeleitung als auch durch Konvektion. Im Kühlmittelkreislauf ist zur Förderung eine Pumpe angeordnet, so dass das Kühlmittel zirkuliert. Die an das Kühlmittel abgegebene Wärme wird auf diese Weise abgeführt.

Die Notwendigkeit, das rückzuführende Abgas zur Realisierung hoher Rückführraten kühlen zu müssen, führt nach dem Stand der Technik zu dem Erfordernis, eine externe Kühlvorrichtung vorsehen zu müssen, was mit nicht unerheblichen Kosten verbunden ist.

Zudem steht eine externe Kühlvorrichtung dem grundsätzlichen Ziel entgegen, im Motorraum ein möglichst dichtes Packaging der gesamten Antriebseinheit zu realisieren. Zu berücksichtigen ist dabei insbesondere, dass zwei Kreisläufe, nämlich ein Kühlmittelkreislauf und ein Kreislauf für die Abgasrückführung, unter Einbeziehung der Kühlvorrichtung auszubilden sind, wobei zur Förderung des Kühlmittels eine Pumpe und zur Wärmeabfuhr ein Wärmetauscher vorzusehen sind. Die einzelnen Aggregate müssen mit Leitungen, Rohren bzw. Schläuchen miteinander verbunden werden.

Vor dem Hintergrund des oben Gesagten ist es die Aufgabe der vorliegenden Erfindung, eine Kombination gemäß dem Oberbegriff des Anspruchs 1 bereitzustellen, welche zur Ausbildung einer Brennkraftmaschine mit Abgasrückführung dient und mit der die aus dem Stand der Technik - im Zusammenhang mit der Kühlung des rückzuführenden Abgases - bekannten Nachteile überwunden werden.

Eine weitere Teilaufgabe der vorliegenden Erfindung ist es, Verwendungen einer derartigen Kombination aufzuzeigen.

Gelöst wird die erste Aufgabe durch eine Kombination mit Zylinderkopf und Zylinderblock und einem zumindest teilweise im Zylinderkopf integrierten Kühlmittelmantel für eine Brennkraftmaschine gemäß den Merkmalen des Anspruchs 1.

Die erfindungsgemäße Kombination verfügt über einen in der Kombination integrierten AGR-Kühler in Gestalt eines zumindest teilweise mit der Kombination monolithisch ausgebildeten Gehäuses, was gegenüber dem Stand der Technik d. h. einer externen Kühlvorrichtung mehrere Vorteile hat. Das Gehäuse kann dabei zumindest teilweise oder vollständig im Zylinderkopf, im Zylinderblock oder in der Kombination aus Zylinderkopf und Zylinderblock integriert sein.

Zum einen ermöglicht die Integration des Gehäuses d. h. der Kühlvorrichtung in die Kombination ein dichtes Packaging der gesamten Antriebseinheit.

Zum anderen führt die Integration des Gehäuses bei einer flüssigkeitsgekühlten Brennkraftmaschine in vorteilhafter Weise zu weiteren Synergieeffekten. Der im Zylinderkopf bzw. Zylinderblock integrierte Kühlmittelmantel kühlt vorliegend nicht nur den thermisch hoch belasteten Zylinderkopf bzw. Block, sondern auch das monolithisch mit der Kombination ausgebildete Gehäuse und damit das durch dieses Gehäuse im Rahmen der AGR rückgeführte Abgas.

Erfindungsgemäß erfolgt die Kühlung des rückzuführenden Abgases unter Verwendung des Kühlmittelkreislaufs der Kombination, weshalb der AGR-Kühler bzw. das Gehäuse nicht mit einer eigenen separaten Kühlmittelzuführöffnung bzw. -abführöffnung ausgestattet werden muß. Die Leitung zum Zuführen bzw. Abführen des Kühlmittels in das bzw. aus dem Gehäuse sowie die üblicherweise dabei vorzusehenden Dichtungen entfallen ebenfalls mit dem Erfordernis, einen eigenständigen Kühlmittclkreislauf ausbilden zu müssen. Die Anzahl der Bauteile, sowie der Montageaufwand nehmen damit erheblich ab.

Die erfindungsgemäße Kombination bietet aber auch Kostenvorteile, da der AGR-Kühler d. h. das Gehäuse bereits bei der Herstellung des Zylinderkopfrohlings und/oder des Zylinderblockrohlings, der bzw. die in der Regel im Gußverfahren hergestellt werden, mitberücksichtigt werden kann, was gegebenenfalls durch geeignete Erweiterung bzw. Modifikation bestehender Gußformen realisiert wird und gegebenenfalls durch die Anordnung geeigneter Kerne. Neben den geringeren Herstellungskosten führt die Verringerung der Anzahl an Bauteilen zu einer Reduzierung sowohl der Bereitstellungskosten als auch der Montagekosten, wobei mit den Montageschritten, die erfindungsgemäß entfallen, auch die im Zusammenhang mit diesen Montageschritten möglichen Montagefehler obsolet sind.

Die vorgeschlagene Kombination löst folglich - wie oben dargelegt - die erste der Erfindung zugrunde liegende Teilaufgabe, nämlich eine Kombination bereitzustellen, die zur Ausbildung einer Brennkraftmaschine mit Abgasrückführung dient und mit der die aus dem Stand der Technik - im Zusammenhang mit der Kühlung des rückzuführenden Abgases - bekannten Nachteile überwunden werden.

Das Gehäuse verfügt über einen Eintritt, um das rückzuführende Abgas dem Gehäuse zu zuführen, und weist einen Austritt auf, um das im Gehäuse gekühlte Abgas aus dem Gehäuse in Richtung Ansaugseite abzuführen.

Vorzugsweise ist zur Einstellung der Rückführrate ein Steuerorgan, beispielsweise ein Ventil, ein Schieber oder eine Klappe, vorzusehen. Dieses Steuerorgan kann sowohl stromaufwärts des Gehäuses als auch stromabwärts des Gehäuses angeordnet werden, wobei ein stromabwärts vorgesehenes Steuerorgan thermisch weniger stark belastet wird, so dass gegebenenfalls auf eine separate Kühlung des Steuerorgans verzichtet werden kann bzw. weniger temperaturfeste und damit kostengünstigere Werkstoffe zur Herstellung des Steuerorgans verwendet werden können.

Ein stromaufwärts des Gehäuses angeordnetes Steuerorgan ermöglicht hingegen nicht nur die Einstellung der Rückführrate, sondern auch die Umgehung des Gehäuses d. h. des AGR-Kühlers bei Ausführungsformen der Kombination, bei denen stromaufwärts des Gehäuses eine Bypaßleitung von der Rückführleitung abzweigt, mit der das rückzuführende heiße Abgas bei Umgehung des Gehäuses d. h. AGR-Kühlers in den Einlaßbereich bzw. auf die Ansaugseite der Brennkraftmaschine geleitet wird. Eine Ausführungsform der Kombination mit Bypaßleitung wird im Zusammenhang mit den Figuren beschrieben und näher erläutert.

Das Steuerorgan kann vollständig oder teilweise in den Zylinderkopf bzw. in den Zylinderblock integriert werden, was eine Nutzung der Flüssigkeitskühlung zum Kühlen des Steuerorgans grundsätzlich ermöglicht, oder aber auch von außen am Zylinderkopf bzw. Block angeordnet bzw. befestigt werden.

Neben dem erfindungsgemäßen als Kühlvorrichtung dienenden Gehäuse kann ein zweiter AGR-Kühler vorgesehen werden, der dann entweder gemäß dem Stand der Technik extern angeordnet wird oder aber wiederum erfindungsgemäß als Gehäuse zumindest teilweise in die Kombination integriert wird. Zwei AGR-Kühler können hilfreich sein bzw. erforderlich werden, falls zwei Rückführleitungen vorgesehen werden, beispielweise für eine Hochdruck-AGR und eine Niederdruck-AGR.

Erfindungsgemäß ist das Gehäuse zumindest teilweise integral mit dem Zylinderkopf ausgebildet, so dass zumindest Teile des Gehäuses und der Zylinderkopf ein monolithisches Bauteil bilden.

Da der Zylinderkopf in der Regel thermisch höher belastet ist als der Zylinderblock, verfügt dieser über eine Kühlung entsprechend hoher Kühlleistung, was vorteilhaft ist, wenn - wie erfindungsgemäß - die Flüssigkeitskühlung der Brennkraftmaschine zur Kühlung des rückzuführenden Abgases herangezogen wird.

Erfindungsgemäß ist das Gehäuse beabstandet zu den mindestens zwei Zylindern auf der dem Abgaskrümmer zugewandten Seite angeordnet. Das Gehäuse wird vorliegend auf der Abgasseite des Zylinderkopfes d. h. auf der Abgasseite der Brennkraftmaschine vorgesehen, was eine Vielzahl von Vorteilen bietet beispielsweise gegenüber einer Anordnung des Gehäuses auf der Ansaugseite d. h. im Einlaßbereich des Zylinderkopfes.

Zum einen verkürzt sich für das rückzuführende Abgas, das dem Abgasabführsystem entnommen wird, der Weg zum Gehäuse d. h. zur Kühlvorrichtung, was die Zuführung des Abgases zum Gehäuse vereinfacht, insbesondere die Zuführleitung, die vom Abgasabführsystem abzweigt und in das Gehäuse mündet, deutlich verkürzt. Dies erweist sich insbesondere im Zusammenwirken mit anderen technischen Merkmalen als vorteilhaft, beispielsweise bei Ausführungsformen des Zylinderkopfes, bei denen die Rückführleitung innerhalb des Zylinderkopfes vom Abgaskrümmer abzweigt d. h. die Abgriffstelle im Zylinderkopf integriert ist.

Zum anderen wird der flüssigkeitsgekühlte Zylinderkopf in der Regel auf der Abgasseite intensiver gekühlt als auf der Einlaßseite, da der Kopf - prinzipbedingt - auf der Abgasseite durch die heißen Abgase thermisch höher belastet wird als auf der Einlaßseite. Der Kühlmittelmantel ist daher auf der Abgasseite des Zylinderkopfes in der Regel großflächiger bzw. großvolumiger ausgebildet, damit die für die Kühlung der Abgasseite erforderliche Kühlleistung realisiert werden kann.

Insofern ist es vorteilhaft, das Gehäuse gemäß der in Rede stehenden Ausführungsform auf der Seite des Krümmers anzuordnen, um dem rückzuführenden durch das Gehäuse strömenden Abgas mittels der hier zur Verfügung stehenden Kühlung bzw. Kühlleistung die erforderliche Wärmemenge entziehen zu können.

Vorteilhaft, jedoch nicht gemäß den Erfindung, können in diesem Zusammenhang Ausführungsformen der Kombination sein, bei denen das Gehäuse auf der Seite des Abgaskrümmers angeordnet ist, die von der Montage-Stirnseite abgewandt ist. Dabei befindet sich das Gehäuse oberhalb des Abgaskrümmers, der auch bei vollständiger Integration in den Zylinderkopf einen balkonartigen Vorsprung ausbildet. Das Gehäuse kann dabei in vorteilhafter Weise oberhalb dieses Balkons angeordnet bzw. ausgebildet werden. Eine derartige Anordnung des Gehäuses erweist sich auch im Hinblick auf die Kühlung als vorteilhaft, wenn oberhalb des Krümmers zwischen dem Krümmer und dem Gehäuse ein oberer Kühlmittelmantel ausgebildet d. h. vorgesehen wird, mit welchem sowohl dem Abgas im Krümmer als auch dem durch das Gehäuse strömenden Abgas Wärme entzogen werden kann.

Erfindungsgemäß ist das Gehäuse auf der Seite des Abgaskrümmers angeordnet, die der Montage-Stirnseite zugewandt ist.

In analoger Weise zu der zuvor beschriebenen Ausführungsform befindet sich das Gehäuse unterhalb des Abgaskrümmers bzw. unterhalb eines gegebenenfalls von dem Krümmer ausgebildeten balkonartigen Vorsprungs. Eine ausreichende Kühlung kann beispielsweise dadurch realisiert werden, dass unterhalb des Krümmers zwischen dem Krümmer und dem Gehäuse ein unterer Kühlmittelmantel ausgebildet d. h. vorgesehen wird, mittels welchem dem Abgas sowohl im Krümmer als auch im Gehäuse Wärme entzogen wird.

Darüber hinaus hat die Anordnung des Gehäuses auf der der Montage-Stirnseite zugewandten Seite des Abgaskrümmers den zusätzlichen Vorteil, dass das Gehäuse bis in den Bereich des Zylinderblocks hinein erweitert werden bzw. sich erstrecken kann. Diese Maßnahme kann sich insbesondere dann als zielführend bzw. hilfreich erweisen, wenn eine ausreichend hohe Kühlleistung zu realisieren ist.

Erfindungsgemäß erstreckt sich der Kühlmittelmantel auch zwischen dem Gehäuse und dem zumindest teilweise integrierten Abgaskrümmer. Wie bereits weiter oben ausgeführt wurde, hat eine derartige Ausbildung des Kühlmittelmantels den Vorteil einer unmittelbar benachbarten und daher sehr effizienten Kühlung, bei der die dem Abgas entzogene Wärme über eine vergleichsweise kurze Wegstrecke zum Kühlmittelmantel geleitet wird, um vom Kühlmittel aufgenommen und abgeführt zu werden. Zudem wird einer thermischen Überbeanspruchung der zwischen Gehäuse und Krümmer befindlichen Zylinderkopfwandungen entgegengewirkt.

Die zwischen Gehäuse und Kühlmittelmantel bzw. zwischen Krümmer und Kühlmittelmantel befindliche Zylinderkopfwandung bildet eine vorteilhaft kurze Wärmebrücke.

Weitere vorteilhafte Ausführungsformen der Kombination werden im Zusammenhang mit den Unteransprüchen erörtert.

Vorteilhaft sind Ausführungsformen der Kombination, bei denen das Gehäuse ein integral mit dem Zylinderkopf ausgebildetes Gehäusesegment umfaßt, welches eine Öffnung aufweist, die mittels eines Deckels zur Ausbildung des Gehäuses abgedeckt ist. Ein im demontierten Zustand offenes d. h. mit einer Öffnung versehenes Gehäuse erleichtert die Ausbildung des Gehäuseinneren, insbesondere bei der Herstellung mittels Gußverfahren. Der Aufbau der Gießform wird erheblich vereinfacht. So können beispielsweise Gußkerne leicht entfernt, aber auch Rippen, wie sie gemäß einer bevorzugten Ausführungsform vorzusehen sind, in einfacher Weise in das Gehäuse eingebracht werden.

Das mit einer Öffnung ausgestattete Gehäusesegment wird dann im Rahmen der Montage zur Ausbildung des vollständigen Gehäuses mit einem Deckel verschlossen. Eine Abdichtung des Gehäuses kann - falls erforderlich - mit einer Dichtung, die zwischen dem Gehäusesegment und dem Deckel anzuordnen ist, realisiert werden.

Die vorgeschlagene Ausführungsform mit offen ausgebildetem Gehäusesegment gestattet es zudem, nur durch eine geringfügige Modifikation der Gießform sowohl erfindungsgemäße Kombinationen mit AGR-Kühler d. h. mit Gehäuse als auch herkömmliche Kombinationen ohne Gehäuse auszubilden, und dadurch die Vielfalt einer bestimmten Motorenserie d. h. Motorenfamilie unter Inkaufnahme geringer Mehrkosten zu erhöhen.

Ist das Gehäuse dabei auf der Seite des Abgaskrümmers angeordnet, die der Montage-Stirnseite zugewandt ist, sind Ausführungsformen der Kombination vorteilhaft, bei denen die Stirnseite der Öffnung und die Montage-Stirnseite in einer Ebene liegen. Diese Ausführungsform der Kombination bzw. Öffnung ermöglicht die Bearbeitung bzw. Nachbearbeitung der Montage-Stirnseite des Kopfes und der Stirnseite der Öffnung in einem Arbeitsgang, was die Herstellungskosten verringert. Darüber hinaus kann bei dieser Ausführungsform des Gehäuses bzw. der Kombination der Zylinderblock als Deckel dienen.

Eine mögliche Abdichtung des Gehäuses erfolgt vorteilhafter Weise mittels einer erweiterten Zylinderkopfdichtung. Das Einbringen einer Dichtung ist aber nicht obligatorisch, sondern lediglich fakultativ, solange gewährleistet werden kann, dass das Gehäuse gasdicht ist.

Eine erweiterte Zylinderkopfdichtung ist insbesondere dann bei der Abdichtung des Gehäuses vorteilhaft, wenn sich das Gehäuse vom Zylinderkopf bis in den Zylinderblock hinein erstreckt, wie dies bei der nachstehend beschriebenen Ausführungsform vorgesehen ist. In diesem Fall stellt die Verwendung einer erweiterten Zylinderkopfdichtung insbesondere sicher, dass die Stirnseite jeder Gehäusehälfte mit der jeweils dazugehörigen Montage-Stirnseite des Zylinderkopfes bzw. Zylinderblocks in einer Ebene liegt, was im Hinblick auf die Fertigung eine erhebliche Vereinfachung darstellt.

Neben den oben beschriebenen Ausführungsformen, bei denen das Gehäuse zumindest teilweise im Zylinderkopf integriert ist, sind auch Ausführungsformen der Kombination vorteilhaft, bei denen das Gehäuse vollständig in die Kombination integriert ist in der Art, dass das Gehäuse teilweise integral mit dem Zylinderkopf und teilweise integral mit dem Zylinderblock ausgebildet ist.

Diese Ausführungsform gestattet die Ausbildung eines AGR-Kühlers hoher Kühlleistung mit einem entsprechend groß dimensionierten Gehäuse. Der im Vergleich zum Zylinderkopf größere Zylinderblock bietet hierfür die erforderlich Masse bzw. das erforderliche Bauteilvolumen.

Auch bei dieser Ausführungsform der Kombination ist das Gehäuse vorzugsweise auf der Seite der Zylinder anzuordnen, die dem Abgaskrümmer zugewandt ist. Die Gründe sind die bereits weiter oben Genannten, insbesondere die auf dieser Seite vorhandene Kühlung und die vergleichsweise kurze Strecke, welche das Abgas bis zum Eintritt in das Gehäuse zurückzulegen hat.

Vorteilhaft sind in diesem Zusammenhang Ausführungsformen der Kombination, bei denen das Gehäuse sowohl ein integral mit dem Zylinderkopf ausgebildetes Gehäusesegment umfaßt, welches zur Montage-Stirnseite hin offen ist, als auch ein integral mit dem Zylinderblock ausgebildetes Gehäusesegment, welches zur Montage-Stirnseite hin offen ist, wobei die beiden Gehäusesegmente zueinander korrespondieren und im montierten Zustand der Kombination das Gehäuse ausbilden.

Vorteilhaft sind aber auch Ausführungsformen der Kombination, bei denen das Gehäuse ein integral mit dem Zylinderblock ausgebildetes Gehäusesegment umfaßt, welches eine Öffnung aufweist, die mittels eines Deckels zur Ausbildung des Gehäuses abgedeckt ist.

Ist das Gehäuse dabei auf der Seite des Abgaskrümmers angeordnet, die der Montage-Stirnseite zugewandt ist, sind Ausführungsformen der Kombination vorteilhaft, bei denen die Stirnseite der Öffnung und die Montage-Stirnseite in einer Ebene liegen.

Hinsichtlich der beiden zuletzt beschriebenen Ausführungsformen wird Bezug genommen auf die Erläuterungen, welche weiter oben im Zusammenhang mit Kombinationen gemacht wurden, bei denen ein zumindest teilweise im Zylinderkopf integriertes Gehäuse ein offenes Gehäusesegment umfaßt.

Vorteilhaft sind Ausführungsformen der Kombination, bei denen innerhalb des Gehäuses mindestens eine Rippe angeordnet ist, die von den das Gehäuse begrenzenden Wandungen hervorsteht. Das Vorsehen von Rippen erhöht die Oberfläche der Innenwandung des Gehäuses und damit den Wärmeübergang sowohl durch Wärmeleitung als auch durch Konvektion.

Vorteilhaft sind Ausführungsformen der Kombination, bei denen die Abgasleitungen von mindestens zwei Zylindern unter Ausbildung eines Abgaskrümmers innerhalb des Zylinderkopfes zu einer Gesamtabgasleitung zusammenführen. Diese Ausführungsform ist dadurch gekennzeichnet, dass die Kombination über einen vollständig im Zylinderkopf integrierten Abgaskrümmer verfügt.

Die vollständige Integration des Krümmers unterstützt die Bemühungen, den Zylinderkopf bzw. die Antriebseinheit möglichst kompakt auszuführen. Zudem wird die thermische Trägheit des Teilstücks der Abgasleitungen zwischen Auslaßöffnung am Zylinder und Abgasnachbehandlungssystem bzw. zwischen Auslaßöffnung am Zylinder und Abgasturbolader weiter verringert, da die Masse und die Länge der relevanten Abgasleitungen verringert werden. Das Ansprechverhalten einer Turbine und das Betriebsverhalten eines Abgasnachbehandlungssystems werden verbessert.

Darüber hinaus verfügt ein Zylinderkopf mit vollständig integriertem Abgaskrümmer aufgrund der hohen thermischen Belastung über einen vergleichsweise voluminösen Kühlmittelmantel, der auch für die Kühlung des durch das Gehäuse hindurchgeführten Abgases genutzt werden kann.

Vorzugsweise wird ein Kühlmittelmantel in den Zylinderkopf eingebracht, der einen unteren Kühlmittelmantel, der zwischen den Abgasleitungen des Krümmers und der Montage-Stirnseite des Zylinderkopfes angeordnet ist, und einen oberen Kühlmittelmantel, der auf der dem unteren Kühlmittelmantel gegenüberliegenden Seite der Abgasleitungen d. h. des Krümmers angeordnet ist, aufweist, wobei diese beiden Kühlmittelmäntel vorzugsweise mittels Durchgängen miteinander verbunden sind.

Vorteilhaft sind Ausführungsformen, bei denen jeder Zylinder mindestens zwei Auslaßöffnungen zum Abführen der Abgase aus dem Zylinder aufweist. Wie bereits eingangs erwähnt, soll während des Ladungswechsels ein möglichst großer Strömungsquerschnitt schnell freigegeben werden, um ein effektives d. h. vollständiges Abführen der Abgase zu gewährleisten.

Vorteilhaft sind dabei Ausführungsformen, bei denen zunächst die Abgasleitungen der mindestens zwei Auslaßöffnungen jedes Zylinders zu einer dem Zylinder zugehörigen Teilabgasleitung zusammenführen, bevor die Teilabgasleitungen von mindestens zwei Zylindern zu der Gesamtabgasleitung zusammenführen. Das stufenweise Zusammenführen der Abgasleitungen verkürzt die Gesamtlänge aller vorhandenen Abgasleitungen.

Vorteilhaft sind Ausführungsformen, bei denen eine das Abgas zum Gehäuse führende Rückführleitung innerhalb des Zylinderkopfes vom Abgaskrümmer abzweigt.

Gemäß dieser Variante wird die Abgriffstelle zur Abgasrückführung in den Zylinderkopf integriert. Die in den Zylinderkopf integrierte Abgriffstelle ermöglicht die einteilige Ausbildung von Krümmer und Rückführleitung d. h. die Vermeidung der Ausbildung und damit der Abdichtung einer Verbindungsstelle zwischen Krümmer und Rückführleitung, wie sie bei einem externen Abgriff obligatorisch ist. Das rückzuführende Abgas kann dem zumindest teilweise im Zylinderkopf integrierten Gehäuse zugeleitet werden, ohne dass es den Zylinderkopf verlassen muß d. h. aus diesem heraus geleitet wird, was die Gefahr einer Leckage bis hin zum Gehäuse vollständig eliminiert. Des Weiteren führt die Integration der Abgriffstelle zu einer Verringerung der Anzahl an Bauteilen und zu einer kompakteren Bauweise.

Zudem führt die Integration der Abgriffstelle in den Zylinderkopf in der Regel zu einer Verkürzung der Rückführleitung. Mit der Reduzierung der Leitungslänge nimmt auch das Volumen der Rückführleitung ab, weshalb sich das Ansprechverhalten der Abgasrückführung verbessert. Die Brennkraftmaschine verfügt somit über eine Abgasrückführung mit verbessertem Ansprechverhalten und damit über ein grundsätzlich verbessertes instationäres Betriebsverhalten.

Vorteilhaft sind dabei Ausführungsformen, bei denen die Leitung zur Rückführung von Abgas von einer Teilabgasleitung abzweigt. Würde die Rückführleitung von der Abgasleitung einer einzelnen Auslaßöffnung abzweigen, wäre ein deutlich ausgeprägteres Rückströmen der aus den anderen Auslaßöffnungen abgeführten Abgasanteile erforderlich, was sich aber nicht realisieren läßt, so dass hohe Rückführraten nicht realisiert werden könnten. Zudem wäre eine starke Pulsation zu beobachten.

Vorteilhaft sind aber auch Ausführungsformen, bei denen die Leitung zur Rückführung von Abgas von der Gesamtabgasleitung abzweigt.

Vorteilhaft sind Ausführungsformen, bei denen die Rückführleitung unter Ausbildung eines trichterförmigen Eintrittsbereichs an den Krümmer anschließt, was das Einströmen des Abgases in die Rückführleitung erleichtert.

Die Rückführleitung kann - abhängig vom vorliegenden Einzelfall - teilweise oder vollständig mittels spanabhebender Fertigungsverfahren in den Zylinderkopfrohling eingebracht werden.

Die Rückführleitung kann auch bereits beim Gießen des Zylinderkopfrohlings teilweise oder vollständig ausgebildet werden, was durch Einbringen eines einfachen, nach außen offenen und daher leicht entfernbaren Kerns erfolgen kann.

Vorteilhaft sind - auch aus den zuvor genannten Erwägungen - Ausführungsformen der Kombination, bei denen die Leitung zur Rückführung von Abgas geradlinig verläuft. Die geradlinige Ausbildung der Rückführleitung vereinfacht die Herstellung der Leitung erheblich. Eine geradlinige Rückführleitung kann beispielsweise in einfacher Weise mittels Bohren von außen ausgebildet werden.

Zudem kann ein geradliniger Verlauf dazu dienen, die Länge der Rückführleitung zu verkürzen und damit das Volumen der Leitung und die Kerbwirkung auf den Zylinderkopf zu verkleinern.

Vorteilhaft sind Ausführungsformen der Kombination, bei denen die Leitung zur Rückführung von Abgas außenliegend an den integrierten Abgaskrümmer anschließt.

Diese Ausführungsform ist vorteilhaft, weil der Zylinderkopf auf diese Weise nur geringfügig durch das Einbringen d. h. die Integration der Rückführleitung geschwächt bzw. beeinflußt wird. Insbesondere verkürzt sich die Länge der Rückführleitung. Eine derartig verlaufende Rückführleitung schränkt zudem die Auslegung der Zylinderkopfkonstruktion bezüglich anderer Erfordernisse bzw. Funktionen möglichst wenig ein.

Aus den gleichen Gründen sind auch bei Brennkraftmaschine mit drei und mehr Zylindern Ausführungsformen vorteilhaft, bei denen - bei Abgriff aus einer Teilabgasleitung - die Leitung zur Rückführung von Abgas von der Teilabgasleitung eines außenliegenden Zylinders abzweigt.

Vorteilhaft sind aber auch Ausführungsformen, bei denen die Rückführleitung außerhalb des Zylinderkopfes vom Abgaskrümmer bzw. der Gesamtabgasleitung abzweigt, beispielsweise zur Ausbildung einer Niederdruck-AGR, bei der die Rückführleitung stromabwärts einer im Abgassystem vorgesehenen Turbine abzweigt. Die Rückführleitung muß dabei mit dem Abgasabführsystem verbunden werden, beispielsweise mittels einer Flanschverbindung. Die Verbindungsstelle ist zum einen eine potentielle Leckagestelle für das unerwünschte Austreten von Abgasen, was hohe Anforderungen an die Dichtung impliziert. Zum anderen ist diese Verbindung durch die heißen Abgase thermisch hochbelastet, so dass an die Ausführung der Verbindung hohe Anforderungen zu stellen sind.

Vorteilhaft sind auch Ausführungsformen, bei denen stromaufwärts des Gehäuses eine Bypaßleitung von der Rückführleitung abzweigt, mit der das rückzuführende Abgas bei Umgehung des Gehäuses in den Einlaßbereich der Brennkraftmaschine geleitet wird. Diese Ausführungsform gestattet die Rückführung von heißen d. h. nicht gekühlten Abgasen, was unter bestimmten Betriebsbedingungen der Brennkraftmaschine vorteilhaft sein kann.

Vorteilhaft ist die Verwendung einer Kombination nach einer der zuvor genannten Arten insbesondere bei einer aufgeladenen Brennkraftmaschine, da die Abgasrückführung und die Aufladung häufig kombiniert eingesetzt werden.

Zudem ist eine aufgeladene Brennkraftmaschine thermisch höher belastet als ein vergleichbarer Saugmotor, weshalb der Zylinderkopf einer aufgeladenen Brennkraftmaschine in der Regel mit einer Flüssigkeitskühlung bzw. einem Kühlmittelmantel hoher Kühlleistung ausgestattet wird, der dann erfindungsgemäß in vorteilhafter Weise auch zur Kühlung des rückzuführenden Abgases verwendet werden kann.

Des Weiteren sind die Abgastemperaturen bei aufgeladenen Brennkraftmaschinen höher, so dass eine Kühlung des rückzuführenden Abgases insbesondere bei aufgeladenen Brennkraftmaschinen erforderlich ist, um hohe Rückführraten zu realisieren.

Vorteilhaft ist die Verwendung der erfindungsgemäßen Kombination insbesondere bei Brennkraftmaschinen, die mittels Abgasturboaufladung aufgeladen werden.

Bei diesen Brennkraftmaschinen wird die Turbine eines Abgasturboladers in der Gesamtabgasleitung angeordnet, wodurch sich der Abgasdruck stromaufwärts der Turbine und damit auch der Abgasdruck im Krümmer erhöht, was wiederum das Einleiten der Abgasströme in die Rückführleitung erleichtert bzw. verstärkt - vorausgesetzt die Rückführleitung zweigt stromaufwärts der Turbine vom Krümmer bzw. der Gesamtabgasleitung ab. Auf diese Weise können hohe Rückführraten realisiert werden.

Bei Entnahme des Abgases stromabwärts der Turbine im Rahmen einer Niederdruck-AGR wird das rückzuführende Abgas stromaufwärts des dazugehörigen Verdichters in die Ansaugleitung eingeleitet, wodurch beim Durchströmen des Verdichters eine gute Durchmischung der angesaugten Frischluft mit dem rückgeführten Abgas erfolgt, was insbesondere bei hohen Rückführraten vorteilhaft ist zur Ausbildung einer homogenen Zylinderfrischladung.

Im Folgenden wird die Erfindung anhand von drei Ausführungsbeispielen gemäß den Figuren 1 bis 4 und 5a, 5b und 5c näher beschrieben. Hierbei zeigt:
- Fig. 1: in einer perspektivischen Darstellung den Zylinderkopf einer ersten Ausführungsform der Kombination mit Blick auf die Montage-Stirnseite des Zylinderkopfes,
- Fig. 2: in einer perspektivischen Darstellung einen Ausschnitt des in Figur 1 gezeigten Zylinderkopfes mit Blick auf die Montage-Stirnseite des Zylinderkopfes und das offen ausgebildete im Zylinderkopf integrierte Gehäusesegment,
- Fig. 3: in einer perspektivischen Darstellung den in Figur 1 gezeigten Zylinderkopf teilweise geschnitten,
- Fig. 4: in einer schematischen Darstellung eine zweite Ausführungsform der Kombination in einer Seitenansicht,
- Fig. 5a: in einer perspektivischen Darstellung einen Ausschnitt des Zylinderkopfes einer dritten Ausführungsform der Kombination mit Blick auf das offen ausgebildete im Zylinderkopf integrierte Gehäusesegment und einem Steuerorgan in einer ersten Position,
- Fig. 5b: in einer perspektivischen Darstellung den in Figur 5a gezeigten Zylinderkopf der Kombination mit dem Steuerorgan in einer zweiten Position, und
- Fig. 5c: in einer perspektivischen Darstellung den in Figur 5a gezeigten Zylinderkopf der Kombination mit dem Steuerorgan in einer dritten Position.

Figur 1 zeigt in einer perspektivischen Darstellung den Zylinderkopf 2 einer ersten Ausführungsform der Kombination mit Blick auf die Montage-Stirnseite 8 des Zylinderkopfes 2.

Dargestellt ist der Zylinderkopf 2 eines Vier-Zylinder-Reihenmotors. Jeder der vier Zylinder 7 ist mit zwei Einlaßöffnungen 22 und zwei Auslaßöffnungen 21 ausgestattet, wobei sich an jede Auslaßöffnung 21 eine Abgasleitung zum Abführen der Abgase anschließt. Die Abgasleitungen führen innerhalb des Zylinderkopfes 2 unter Ausbildung eines Abgaskrümmers 4 zu einer Gesamtabgasleitung 16 zusammen. Der in Figur 1 dargestellte Zylinderkopf 2 verfügt somit über einen vollständig integrierten Abgaskrümmer 4.

Es ist ein Gehäuse 5 vorgesehen, welches zur Kühlung von rückzuführendem Abgas dient und ein integral mit dem Zylinderkopf 2 ausgebildetes Gehäusesegment 9, 9a umfaßt, welches eine Öffnung 10 aufweist, die im Rahmen der Montage mittels eines Deckels zur Ausbildung des vollständigen Gehäuses 5 verschlossen wird.

Das Gehäuse 5 bzw. Gehäusesegment 9, 9a ist - beabstandet zu den Zylindern 7 - auf der Seite der Zylinder 7 angeordnet, die dem Abgaskrümmer 4 zugewandt ist, d. h. auf der Abgasseite, und dort unterhalb eines vom Krümmer 4 ausgebildeten balkonartigen Vorsprungs d. h. auf der Seite des Abgaskrümmers 4, die der Montage-Stirnseite 8 zugewandt ist.

Die Stirnseite 11 der Gehäuseöffnung 10 liegt mit der Montage-Stirnseite 8 in einer Ebene. Diese Ausführung der Öffnung 10 ermöglicht die Bearbeitung der Montage-Stirnseite 8 des Kopfes 2 und der Stirnseite 11 der Öffnung 10 in einem Arbeitsgang und eine vorteilhafte Abdichtung des Gehäuses 5 mittels einer erweiterter Zylinderkopfdichtung.

In Figur 1 ebenfalls zu erkennen ist das Steuerorgan 17, mit welchem die Menge an rückzuführendem Abgas eingestellt wird. Vorliegend ist das Steuerorgan 17 als verschwenkbare Klappe ausgebildet und stromaufwärts des Gehäuses 5 angeordnet, wobei die Klappe in der dargestellten Position den Eintritt für das Abgas in das Gehäuse 5 verschließt. Nach Durchströmen des Gehäuses 5 tritt das rückzuführende und gekühlte Abgas durch einen Austritt 20 aus dem Gehäuse 5 wieder aus.

Figur 2 zeigt in einer perspektivischen Darstellung einen Ausschnitt des in Figur 1 gezeigten Zylinderkopfes 2 mit Blick auf die Montage-Stirnseite 8 des Zylinderkopfes 2 und das offen ausgebildete im Zylinderkopf 2 integrierte Gehäusesegment 9, 9a.

Es soll nur ergänzend zu Figur 1 ausgeführt werden, weshalb im Übrigen Bezug genommen wird auf die Beschreibung der Figur 1. Für dieselben Bauteile wurden dieselben Bezugszeichen verwendet.

Wie aus Figur 2 ersichtlich, gestattet ein offen ausgebildetes Gehäusesegment 9, 9a die Anordnung von Kühlrippen 6 im Inneren des Gehäuses 5, wodurch der Wärmeübergang und damit die Kühlleistung des als AGR-Kühler dienenden Gehäuses 5 erhöht werden. Die Rippen 6 stehen von den das Gehäuse 5 begrenzenden Wandungen hervor und zwar vorliegend von der Wandung des Gehäuses 5, die dem Abgaskrümmer 4 und damit dem zwischen Krümmer 4 und Gehäuse 5 angeordneten unteren Kühlmittelmantel (nicht dargestellt - siehe Figur 3) zugewandt ist. Die Hauptströmungsrichtung des rückzuführenden Abgases erstreckt sich in Richtung der Längsachse des Zylinderkopfes 2.

Figur 3 zeigt in einer perspektivischen Darstellung den in Figur 1 gezeigten Zylinderkopf 2 teilweise geschnitten, so dass der Aufbau des Abgaskrümmers 4, die integrierte AGR-Abgriffstelle sowie die Rückführleitung 18 zu erkennen sind.

Es soll nur ergänzend zu den Figuren 1 und 2 ausgeführt werden, weshalb im Übrigen Bezug genommen wird auf die Beschreibung der Figuren 1 und 2. Für dieselben Bauteile wurden dieselben Bezugszeichen verwendet.

Wie aus Figur 3 ersichtlich, führen die Abgasleitungen jedes Zylinders zunächst zu einer dem Zylinder zugehörigen Teilabgasleitung 15 zusammen, bevor die vier Teilabgasleitungen 15 der vier Zylinder zu einer gemeinsamen Gesamtabgasleitung zusammenführen.

Zur Rückführung von Abgas ist in den Zylinderkopf 2 eine Leitung 18 integriert, die von dem im Zylinderkopf 2 integrierten Abgaskrümmer 4 abzweigt. Bei der in Figur 3 dargestellten Ausführungsform zweigt die Rückführleitung 18 von einer Teilabgasleitung 15 des Krümmers 4 ab und zwar von der Teilabgasleitung 15 eines außenliegenden Zylinders.

Die Rückführleitung 18 verläuft geradlinig und schließt unter Ausbildung eines trichterförmigen Eintrittsbereichs an die Teilabgasleitung 15 an. Dabei nimmt der Durchmesser der Rückführleitung 18 an der Verbindungsstelle in Richtung Teilabgasleitung 15 zu. Das Einströmen von Abgas wird dadurch vereinfacht.

Ausgehend von der Teilabgasleitung 15 führt die Rückführleitung 18 in das Gehäuse 5 bzw. das Gehäusesegment 9, 9a. Die Leitung 18 kann infolge des offen ausgebildeten Gehäusesegmentes 9, 9a mittels Bohren von außen eingebracht werden.

Die als Steuerorgan 17 dienende Klappe ist am Übergang von Rückführleitung 18 und Gehäuse 5 angeordnet und versperrt in der dargestellten Position den Eintritt 19 in das Gehäuse 5.

Der Zylinderkopf 2 ist mit einem Kühlmittelmantel 12 ausgestattet, der einen unteren Kühlmittelmantel 14, der zwischen den Abgasleitungen 15 des Krümmers 4 und der Montage-Stirnseite 8 des Zylinderkopfes 2 angeordnet ist, und einen oberen Kühlmittelmantel 13, der auf der dem unteren Kühlmittelmantel 14 gegenüberliegenden Seite der Abgasleitungen 15 d. h. des Krümmers 4 angeordnet ist, aufweist, wobei diese beiden Kühlmittelmäntel 13, 14 vorzugsweise mittels Durchgängen miteinander verbunden sind (nicht ersichtlich).

Der untere Kühlmittelmantel 12, 14 befindet sich damit zwischen dem Abgaskrümmer 4 und dem Gehäuse 5, was vorteilhaft im Hinblick auf die gleichzeitige Kühlung des Abgases sowohl im Krümmer 4 als auch im Gehäuse 5 ist.

Figur 4 zeigt in einer schematischen Darstellung eine zweite Ausführungsform der Kombination 1 in einer Seitenansicht. Bei der dargestellten Ausführungsform ist das Gehäuse 5 teilweise im Zylinderkopf 2 und teilweise im Zylinderblock 3 integriert. Dies gestattet die Ausbildung eines AGR-Kühlers hoher Kühlleistung mit einem entsprechend groß dimensionierten Gehäuse 5.

Das Gehäuse 5 ist wieder auf der Seite der Zylinder angeordnet, die dem Abgaskrümmer 4 zugewandt ist. Das Gehäuse 5 umfaßt ein integral mit dem Zylinderkopf 2 ausgebildetes Gehäusesegment 9, 9a, welches zur Montage-Stirnseite hin offen ist, und ein integral mit dem Zylinderblock 3 ausgebildetes Gehäusesegment 9, 9b, welches zur Montage-Stirnseite hin offen ist, wobei die beiden Gehäusesegmente 9a, 9b zueinander korrespondieren und im montierten Zustand der Kombination 1 das Gehäuse 5 ausbilden.

Die Figuren 5a, 5b, 5c zeigen in einer perspektivischen Darstellung einen Ausschnitt des Zylinderkopfes 2 einer dritten Ausführungsform der Kombination mit Blick auf das offen ausgebildete im Zylinderkopf 2 integrierte Gehäusesegment 9, 9a und einem Steuerorgan 17 in verschiedenen Positionen.

Es sollen nur die Unterschiede zu der in Figur 2 dargestellten Ausführungsform erörtert werden, weshalb im Übrigen Bezug genommen wird auf die Beschreibung der Figuren 1 und 2. Für dieselben Bauteile wurden dieselben Bezugszeichen verwendet.

Im Unterschied zu der in Figur 2 dargestellten Ausführungsform wird vorliegend ein Schieber 23 als Steuerorgan 17 verwendet, der einen Kolben 25 umfaßt, welcher am Ende einer translatorisch verschiebbaren Stange angeordnet ist. Der Schieber 23 dient nicht nur der Einstellung der Rückführrate, sondern kann darüber hinaus eine Bypaßleitung 24, die stromaufwärts des Gehäuses 5 von der Rückführleitung 18 abzweigt, freigeben bzw. verschließen. Dabei kann der Schieber 23 vier Arbeitspositionen einnehmen, die im Folgenden kurz beschrieben und erläutert werden.

Figur 5a zeigt den Schieber 23 in einer ersten Position, in der die Rückführleitung 18 freigegeben und die Bypaßleitung 24 verschlossen ist. Das gesamte rückzuführende Abgas durchströmt in dieser Position des Schiebers 23 das Gehäuse 5 und wird gekühlt.

Figur 5b zeigt den Schieber 23 in einer zweiten Position, in der die Rückführleitung 18 verschlossen ist. In dieser Position des Schiebers 23 wird kein Abgas zurückgeführt.

Figur 5c zeigt den Schieber 23 in einer dritten Position, in der sowohl die Rückführleitung 18 als auch die Bypaßleitung 24 freigegeben sind. In dieser Position des Schiebers 23 wird das gesamte rückzuführenden Abgas ungekühlt unter Umgehung des Gehäuses 5 in den Einlaßbereich der Brennkraftmaschine zurückgeführt.

In einer vierten - nicht dargestellten - Position des Schiebers, werden sowohl die Rückführleitung als auch die Bypaßleitung freigegeben und dem rückzuführenden Abgas gleichzeitig der Eintritt 19 in das Gehäuse eröffnet. Hierfür wäre lediglich die Führung für den Schieber auf Seiten der Bypaßleitung zu verlängern, so dass der Kolben des Schiebers in der vierten Arbeitsposition rechts von der geöffneten Bypaßleitung zu liegen käme.

### Bezugszeichen

- 1: Kombination
- 2: Zylinderkopf
- 3: Zylinderblock
- 4: Abgaskrümmer
- 5: Gehäuse
- 6: Kühlrippe
- 7: Zylinder
- 8: Montage-Stirnseite
- 9: Gehäusesegment
- 9a: integral mit dem Zylinderkopf ausgebildetes Gehäusesegment
- 9b: integral mit dem Zylinderblock ausgebildetes Gehäusesegment
- 10: Gehäuseöffnung
- 11: Stirnseite der Gehäuseöffnung
- 12: Kühlmittelmantel
- 13: oberer Kühlmittelmantel
- 14: unterer Kühlmittelmantel
- 15: Teilabgasleitung
- 16: Gesamtabgasleitung
- 17: Steuerorgan
- 18: Leitung zur Rückführung von Abgas, Rückführleitung
- 19: Eintritt in das Gehäuse
- 20: Austritt aus dem Gehäuse
- 21: Auslaßöffnung
- 22: Einlaßöffnung
- 23: Schieber
- 24: Bypaßleitung
- 25: Kolben

## Patentansprüche

1. Kombination (1) mit Zylinderkopf (2) und Zylinderblock (3) und einem zumindest teilweise im Zylinderkopf (2) integrierten Kühlmittelmantel (12) für eine Brennkraftmaschine mit mindestens zwei Zylindern (7), bei der
- der Zylinderkopf (2) an einer Montage-Stirnseite (8) mit dem Zylinderblock (3) verbindbar ist,
- jeder Zylinder (7) mindestens eine Auslaßöffnung (21) zum Abführen der Abgase aus dem Zylinder (7) aufweist,
- sich an jede Auslaßöffnung (21) eine Abgasleitung anschließt,
- die Abgasleitungen von mindestens zwei Zylindern (7) unter Ausbildung eines zumindest teilweise im Zylinderkopf (2) integrierten Abgaskrümmers (4) zu einer Gesamtabgasleitung (16) zusammenführen, und
- ein von Abgas durchströmbares Gehäuse (5) beabstandet zu den mindestens zwei Zylindern (7) auf der dem Abgaskrümmer (4) zugewandten Seite vorgesehen ist, welches zur Kühlung von rückzuführendem Abgas dient und zumindest teilweise integral mit dem Zylinderkopf (2) ausgebildet ist, so dass zumindest Teile des Gehäuses (5) und der Zylinderkopf (2) ein monolithisches Bauteil bilden,
**dadurch gekennzeichnet, dass**
- das Gehäuse (5) auf der Seite des Abgaskrümmers (4) angeordnet ist, die der Montage-Stirnseite (8) zugewandt ist, und
- der Kühlmittelmantel (12) sich auch zwischen dem Gehäuse (5) und dem zumindest teilweise integrierten Abgaskrümmer (4) erstreckt.

2. Kombination (1) nach Anspruch 1, **dadurch gekennzeichnet, dass** das Gehäuse (5) ein integral mit dem Zylinderkopf (2) ausgebildetes Gehäusesegment (9, 9a) umfaßt, welches eine Öffnung (10) aufweist, die mittels eines Deckels zur Ausbildung des Gehäuses (5) abgedeckt ist.

3. Kombination (1) nach Anspruch 2, bei der das Gehäuse (5) auf der Seite des Abgaskrümmers (4) angeordnet ist, die der Montage-Stirnseite (8) zugewandt ist, **dadurch gekennzeichnet, dass** die Stirnseite (11) der Öffnung (10) mit der Montage-Stirnseite (8) in einer Ebene liegt.

4. Kombination (1) nach Anspruch 1, **dadurch gekennzeichnet, dass** das Gehäuse (5) vollständig in die Kombination (1) integriert ist in der Art, dass das Gehäuse (5) teilweise integral mit dem Zylinderkopf (2) und teilweise integral mit dem Zylinderblock (3) ausgebildet ist.

5. Kombination (1) nach Anspruch 4, **dadurch gekennzeichnet, dass** das Gehäuse (5) sowohl ein integral mit dem Zylinderkopf (2) ausgebildetes Gehäusesegment (9a) umfaßt, welches zur Montage-Stirnseite (8) hin offen ist, als auch ein integral mit dem Zylinderblock (3) ausgebildetes Gehäusesegment (9b), welches zur Montage-Stirnseite (8) hin offen ist, wobei die beiden Gehäusesegmente (9a, 9b) zueinander korrespondieren und im montierten Zustand der Kombination (1) das Gehäuse (5) ausbilden.

6. Kombination (1) nach einem der vorherigen Ansprüche, **dadurch gekennzeichnet, dass** innerhalb des Gehäuses (5) mindestens eine Rippe (6) angeordnet ist, die von den das Gehäuse (5) begrenzenden Wandungen hervorsteht.

7. Verwendung einer Kombination (1) nach einem der vorherigen Ansprüche für eine aufgeladene Brennkraftmaschine.

8. Verwendung nach Anspruch 7, **dadurch gekennzeichnet, dass** die Brennkraftmaschine mittels Abgasturbolaufladung aufgeladen wird.

## Claims

1. Combination (1) with cylinder head (2) and cylinder block (3) and a coolant jacket (12), which is at least partially integrated in the cylinder head (2), for an internal combustion engine having at least two cylinders (7), in which
- the cylinder head (2) can be connected at an assembly end side (8) to the cylinder block (3),
- each cylinder (7) has at least one outlet opening (21) for discharging the exhaust gases out of the cylinder (7),
- an exhaust line is connected to each outlet opening (21),
- the exhaust lines of at least two cylinders (7) merge, so as to form an exhaust manifold (4) which is at least partially integrated in the cylinder head (2), to form an overall exhaust line (16), and
- a housing (5) through which exhaust gas flows is provided, spaced apart from the at least two cylinders (7), on the side facing towards the exhaust manifold (4), which housing (5) serves for cooling exhaust gas to be recirculated and is formed at least partially integrally with the cylinder head (2), such that at least parts of the housing (5) and of the cylinder head (2) form a monolithic component,
**characterized in that**
- the housing (5) is arranged on that side of the exhaust manifold (4) which faces towards the assembly end side (8), and
- the coolant jacket (12) also extends between the housing (5) and the at least partially integrated exhaust manifold (4).

2. Combination (1) according to Claim 1, **characterized in that** the housing (5) comprises a housing segment (9, 9a) which is formed integrally with the cylinder head (2) and which has an opening (10) which is covered by means of a cover for forming the housing (5).

3. Combination (1) according to Claim 2, in which the housing (5) is arranged on that side of the exhaust manifold (4) which faces towards the assembly end side (8), **characterized in that** the end side (11) of the opening (10) lies in a plane with the assembly end side (8).

4. Combination (1) according to Claim 1, **characterized in that** the housing (5) is fully integrated into the combination (1) in such a way that the housing (5) is formed partially integrally with the cylinder head (2) and partially integrally with the cylinder block (3).

5. Combination (1) according to Claim 4, **characterized in that** the housing (5) comprises both a housing segment (9a) which is formed integrally with the cylinder head (2) and which is open towards the assembly end side (8), and a housing segment (9b) which is formed integrally with the cylinder block (3) and which is open towards the assembly end side (8), with the two housing segments (9a, 9b) corresponding to one another and forming the housing (5) when the combination (1) is in the assembled state.

6. Combination (1) according to one of the preceding claims, **characterized in that** the housing (5) has arranged within it at least one rib (6) which projects from the walls delimiting the housing (5).

7. Use of a combination (1) according to one of the preceding claims for a supercharged internal combustion engine.

8. Use according to Claim 7, **characterized in that** the internal combustion engine is supercharged by means of exhaust-gas turbocharging.

## Revendications

1. Combinaison (1) d'une culasse (2) et d'un bloc-cylindres (3) et d'une enveloppe de liquide de refroidissement (12) intégrée au moins en partie à la culasse (2), pour un moteur à combustion interne comprenant au moins deux cylindres (7), dans laquelle .
- la culasse (2) peut être connectée au bloc-cylindres (3) au niveau d'un côté frontal de montage (8),
- chaque cylindre (7) présente au moins une ouverture d'échappement (21) pour l'évacuation des gaz d'échappement hors du cylindre (7),
- une conduite de gaz d'échappement se raccorde à chaque ouverture d'échappement (21),
- les conduites de gaz d'échappement d'au moins deux cylindres (7) se réunissent en formant un collecteur de gaz d'échappement (4) intégré au moins en partie dans la culasse (2) pour former une conduite de gaz d'échappement commune (16), et
- un boîtier (5) pouvant être parcouru par le gaz d'échappement, espacé des au moins deux cylindres (7), est prévu du côté tourné vers le collecteur de gaz d'échappement (4), lequel boîtier sert au refroidissement du gaz d'échappement à recirculer et est réalisé de manière intégrée au moins en partie à la culasse (2), de sorte qu'au moins des parties du boîtier (5) et de la culasse (2) forment un composant monolithique,
**caractérisée en ce que**
- le boîtier (5) est disposé du côté du collecteur de gaz d'échappement (4) qui est tourné vers le côté frontal de montage (8), et
- l'enveloppe de liquide de refroidissement (12) s'étend entre le boîtier (5) et l'au moins un collecteur de gaz d'échappement (4) au moins en partie de manière intégrée.

2. Combinaison (1) selon la revendication 1, **caractérisée en ce que** le boîtier (5) comprend un segment de boîtier (9, 9a) intégré à la culasse (2), qui présente une ouverture (10) qui est recouverte au moyen d'un couvercle pour former le boîtier (5).

3. Combinaison (1) selon la revendication 2, dans laquelle le boîtier (5) est disposé du côté du collecteur de gaz d'échappement (4) qui est tourné vers le côté frontal de montage (8), **caractérisée en ce que** le côté frontal (11) de l'ouverture (10) est situé dans un plan comportant le côté frontal de montage (8).

4. Combinaison (1) selon la revendication 1, **caractérisée en ce que** le boîtier (5) est complètement intégré à la combinaison (1), de telle sorte que le boîtier (5) soit réalisé en partie de manière intégrée à la culasse (2) et en partie de manière intégrée au bloc-cylindres (3).

5. Combinaison (1) selon la revendication 4, **caractérisée en ce que** le boîtier (5) comprend à la fois un segment de boîtier (9a) intégré à la culasse (2), qui est ouvert vers le côté frontal de montage (8), et un segment de boîtier (9b) intégré au bloc-cylindres (3), qui est ouvert vers le côté frontal de montage (8), les deux segments de boîtier (9a, 9b) se correspondant mutuellement et constituant le boîtier (5) dans l'état monté de la combinaison (1).

6. Combinaison (1) selon l'une quelconque des revendications précédentes, **caractérisée en ce qu'**au moins une nervure (6) est réalisée à l'intérieur du boîtier (5), laquelle fait saillie depuis les parois limitant le boîtier (5).

7. Utilisation d'une combinaison (1) selon l'une quelconque des revendications précédentes pour un moteur à combustion interne.

8. Utilisation selon la revendication 7, **caractérisée en ce que** le moteur à combustion interne est suralimenté au moyen d'une suralimentation à turbocompresseur.
